# EUROPÄISCHE PATENTSCHRIFT

(11) **EP 4 013 266 B1**
(45) Veröffentlichungstag und Bekanntmachung des Hinweises auf die Patenterteilung: **14.08.2024**
(21) Anmeldenummer: 20774970.6
(22) Anmeldetag: 17.09.2020
(51) Int. Cl.: A47B 9/00, A47B 13/10, A47B 21/00

(54) **HÖHENVERSTELLBARER MULTIFUNKTIONSTISCH**
HEIGHT ADJUSTABLE MULTIFUNCTION TABLE
TABLE MULTIFONCTIONNELLE RÉGLABLE EN HAUTEUR

(30) Priorität: 15.11.2019 DE 102019130840
(43) Veröffentlichungstag der Anmeldung: 22.06.2022
(73) Patentinhaber: aeris GmbH, 85540 Haar bei München (DE)
(72) Erfinder: GLÖCKL, Josef, 85551 Kirchheim (DE)
(74) Vertreter: Staeger & Sperling Partnerschaftsgesellschaft mbB
(86) Internationale Anmeldenummer: PCT/EP2020/075981
(87) Internationale Veröffentlichungsnummer: WO 2021/094016

(56) Entgegenhaltungen:
- WO-A1-01/62123
- WO-A1-92/00690
- DE-U1- 8 316 662

## Beschreibung

Die Erfindung betrifft einen höhenverstellbaren Multifunktionstisch, insbesondere einen Büroarbeitstisch zur Verwendung im Sitzen und im Stehen.

Höhenverstellbare Tische sind im Stand der Technik in unterschiedlichen Ausführungsformen bekannt.

Bei den im Stand der Technik bekannten und weit verbreiteten Tischen und Büroarbeitsplätzen ist der Benutzer in der Regel auf einen Arbeitsplatz mit einem Tisch beschränkt, was zu einer überwiegend sitzenden Tätigkeit führt. Bekannte Tische und Arbeitsplatzsysteme sind derzeit als einzelne voneinander unabhängige Funktionseinheiten gestaltet, die die Nutzer in seiner gewünschten Anordnung anordnen kann. Konventionelle Büros sind daher so organisiert, dass möglichst alle Arbeitsmittel wie Telefon, Tastatur, Maus, Bildschirm und Arbeitsmittel in Griffweite liegen. Solche Arbeitsplatzsysteme weisen häufig auch noch einen Rollcontainer auf, in dem zusätzliche Arbeitsmittel in Griffweite für den Benutzer erreichbar sind. Es gibt sogar Refa Studien, welche die Zeiten bis auf Zehntelsekunden erfassen, wie ein zeitsparendes Handling von Arbeitsmitteln und Peripheriegeräten einschließlich Druckern und Entnahme von Druckerzeugnissen realisiert werden kann.

Der diesem Konzept zugrunde liegende Gedanke, dass jede Zehntelsekunde an Zeitersparnis beim schnellen Zugriff auf Unterlagen und Arbeitsmitteln, die Leistungsfähigkeit und Effizienz erhöht, ist richtig für Maschinen, nicht aber für die Menschen, die an solchen Arbeitsplätzen arbeiten sollen.

Beim Menschen entscheiden physiologische und körperliche Faktoren und Eigenschaften über seine Leistungsfähigkeit und Effizienz. Die Zunahme der gesundheitlichen Schäden, die auf die bewegungsarme Büroarbeit zurückgehen, zeigt sich in den zunehmenden Krankheitsbildern der Menschen, die Büroarbeit verrichten. Immer mehr Menschen leiden an sogenannten Zivilisationskrankheiten, die durch ständiges und stundenlanges starres Sitzen im Büro hervorgerufen werden.

Im Bereich von Bürostühlen wurden bereits sogenannte aktivdynamische Sitzgelegenheiten entwickelt, um dem Stuhlnutzer ein aktives Sitzen zu ermöglichen.

Allerdings besteht dabei immer noch die Problematik, dass der Nutzer oder zum Beispiel der Büroangestellte sich selten von seinem Stuhl wegbewegt und insofern dennoch eine überwiegend sitzende Tätigkeit hervorruft. In der Zwischenzeit gibt es eine Reihe von Erkenntnissen, die für eine abwechselnd stehende und sitzende Tätigkeit im Wechsel sprechen, somit ein aktives Verhalten im Büro fördern.

In den vergangenen Jahrzehnten wurden Büroarbeitsplätze nach technischen und wirtschaftlichen Gesichtspunkten eingerichtet, manchmal auch nach ästhetischen. Überlegungen, die Arbeitsumgebung des Menschen nach den Bedürfnissen seiner genetischen Prägung und seiner physiologischen Besonderheiten zu gestalten, sind neu und bisher wenig bekannt. Ein Nachteil im Stand der Technik ist der Umstand, dass es keine für den Benutzer geeigneten Möbelsysteme gibt, welche technisch für die Aktivität im Büro geeignet beschaffen sind. Nicht jede Art von Bewegung ist prinzipiell gut für den Menschen und Bewegung ist nicht gleich Bewegung. Es kommt vielmehr auf die Qualität der Bewegung an, was neueste wissenschaftliche Erkenntnisse belegen.

Aus der DE 10033216 A1 sind Tischsysteme bekannt, um neben der Höhenverstellung auch die Arbeitsfläche in ihren Abmessungen ohne Hilfsmittel leicht zu verändern. Für diese Einstellungen und Veränderungen sind keine Werkzeuge notwendig, so dass der erfindungsgemäße Tisch leicht und schnell an die unterschiedlichsten Anwendungen anpassbar ist. Der besondere Vorteil besteht neben der Höhenverstellung an der Veränderung der Breite der Arbeitsfläche. Allerdings besteht dieser höhenverstellbare Tisch mit veränderbarer Tischplatte aus mehreren Grundelementen und ist damit nicht einfach auch bei begrenztem Platzbedarf aufstellbar. Ferner besteht ein Bedürfnis danach häufiger ohne größere Anpassungs- und Änderungsmaßnahmen von der Sitz- in die Stehposition und umgekehrt zu wechseln.

Aus der DE 10102484 B4 ist ein höhenverstellbarer Tisch, insbesondere Sitzsteh-Arbeitsplatz mit wenigstens zwei telekopierenden Tischbeinen bekannt, deren Gleichlauf und Gewichtsausgleich über ein Gleichlauf-Seiltrieb erfolgt, bestehend aus zwei gegenläufig über Kreuz geführten Gleichlaufseilen, die über Doppelumlenkrollen zu den Enden der telekopierenden Tischbeine geführt werden, wobei dem Gleichlauf-Seiltrieb direkt kraftschlüssig wenigstens ein Seilantrieb zugeordnet ist, der jeweils eine Antriebswelle aufweist, und wobei jeweils ein oder auch beide Gleichlaufseile mindestens einmal oder je nach erforderlicher Kraftübertragung mehrmals wenigstens eine Antriebswelle umschlingen und dann den Gleichlauf fortsetzen.

Es gibt eine Reihe anderer Einstelleinrichtungen, um die Höhe eines Tisches motorisch, über Gasdruckfedern oder mittels Getriebesystemen einstellen zu können. Ein weiteres gattungsgemäßes Arbeitsplatzsystem geht bspw. aus der DE 83 16 662 U1 hervor.

Solche Systeme sind komplex im Aufbau und bedürfen einer vergleichsweise hohen Zeitspanne zum Umrüsten der Positionen, um vom Arbeiten im Sitzen in eine Position im Stehen wechseln zu können.

Bei der vorliegenden Erfindung geht es jedoch nicht nur um die grundsätzliche Variabilität und Verstellbarkeit eines Arbeitstisches, insbesondere eines Büroarbeitstisches, sondern um eine Lösung zur raumoptimierten Realisierung des Active Office Konzeptes. Den Kern des Konzepts bildet eine unter der Marke active office desk^{®} bekannte Tischanordnung, nämlich eine einzigartige Arbeitsflächenkombination, bestehend aus einem Steh- und einem Sitzarbeitsplatz, die über einen Winkelfuß miteinander verbunden sind. Die Stehhöhe und die Sitzhöhe sind jeweils elektrisch höhenverstellbar und so individuell auf die speziellen Bedürfnisse des Anwenders und Nutzers anpassbar. Der Nutzer hat somit die Möglichkeit entweder aufgaben- oder zeitbezogen zwischen der Steh- und Sitzarbeitsfläche hin und her zu wechseln. Die somit entstehende Arbeitsdynamik kann problemlos in den Arbeitsablauf integriert werden. Aufgrund dessen, dass man jeden Tisch auf seine persönliche Körperabmessungen hin in der Höhe geeignet einstellen kann. Solche Arbeitsplatzsysteme sind aus der DE 102016103433 A1, die ebenfalls vom vorliegenden Anmelder dieser Erfindung stammt, bekannt. Hierdurch lassen sich nebeneinander ein Steh- und Sitzarbeitsplatz schaffen zwischen den ein Nutzer hin und herwechseln kann. Allerdings ist in vielen, insbesondere kleineren Büros nicht ausreichend Platz vorhanden, um solche Anordnungen aufzustellen. Es besteht insofern ein Bedürfnis nach einer platzsparenden Anordnung und Lösung, um auch bei weniger Raumangebot ein "Active Office Konzept" realisieren zu können.

Ein besonderes Problem stellt dabei die Aufgabe dar, dass Menschen unterschiedliche Beinlängen und Körpergrößen aufweisen. So gibt es nicht nur kleine Personen mit kurzen Beinen, sondern auch mit langen Beinen und beispielsweise kurzem Oberkörper. Genauso gibt es groß gewachsene Personen, die vielleicht lange Beine und einen kurzen Oberkörper besitzen. Durch die Vielzahl der möglichen Abmessungen von Beinlänge, Oberkörperlänge und gesamter Körpergröße ist es schwierig einen entsprechend einfach zu bedienenden höhenverstellbaren Tisch bereit zu stellen. Es hat sich in der Arbeitsplatzanalyse gezeigt, dass höhenverstellbare Tische nicht regelmäßig verstellt werden, z. B. alle 10 oder 15 Minuten, sondern nur ganz sporadisch. Das "Active Office Konzept" zeigt allerdings nur dann seine Wirkung, wenn man die Positionswechsel häufig und regelmäßig über den Tag verteilt vornimmt.

Der Erfindung liegt deshalb die Aufgabe zugrunde, vorbesagte Nachteile zu überwinden und ein platzsparendes Tischkonzept zu realisieren, um ein aktives Arbeiten und insbesondere schnelles Wechseln von einer Sitzposition in die Stehposition und umgekehrt vornehmen zu können.

Diese Aufgabe wird durch die Merkmalskombination gemäß Patentanspruch 1 gelöst.

Erfindungsgemäß wird hierzu ein Arbeitsplatzsystem, insbesondere ein Bürotisch bzw. Arbeitsplatztisch mit einem Sitzarbeitsbereich und einem Steharbeitsbereich vorgeschlagen, umfassend ein in Höhenrichtung H höhenverstellbares Tragegestell zur synchronen Höhenverstellung von zwei auf unterschiedlichen Arbeitsebenen daran befestigten Tischplatten zur Ausbildung je eines der Sitz- und Steharbeitsbereiche, wobei die beiden Tischplatten in einem festen Abstand in Höhenrichtung H zueinander an dem Tragegestell befestigt sind, wobei die obere Tischplatte in Höhenrichtung betrachtet oberhalb der Arbeitsebene der unteren Tischplatte angeordnet ist und demzufolge sozusagen in den Arbeitsraum oberhalb der unteren Tischplatte hineinragt.

Der gewählte Abstand der Oberseite der unteren Tischplatte zur Oberseite der oberen Tischplatte liegt erfindungsgemäß im Bereich zwischen 27 - 39 cm, vorzugsweise im Bereich zwischen 31 - 36 cm liegt. Besonders vorteilhaft ist ein Abstand von 33 cm, da man hier die Referenz auf die durchschnittliche Körpergröße angepasst hat.

Aufgrund dieser neuartigen Lösung stehen dem Nutzer gleichzeitig an einem einzigen Tisch eine Arbeitsfläche zur sitzenden und stehenden Tätigkeit zur Verfügung, während die Oberseite der unteren Tischplatte typischerweise im Bereich um etwa 74 cm gegenüber dem Boden liegt, während die obere Arbeitsfläche von der zweiten Tischplatte bei dem genannten Abstand von 33 cm in einer Höhe von etwa 107 cm angeordnet ist.

Somit müssen Personen d. h. Nutzer die größer als die angenommene Durchschnittsperson sind, beim Positionswechsel die obere Tischplatte etwas nach oben bewegen und eher kleinere Personen die obere Tischplatte etwas absenken bzw. nach unten bewegen. Allerdings ist es erfindungsgemäß dazu nicht wie bei den im Stand der Technik bekannten Lösungen erforderlich die Tischplatte jedes Mal ca. 30 bis 40 cm auf und ab zubewegen, sondern lediglich in einem Bereich von etwa +/- 7 cm oder eben geringer.

Der Nutzer kann dann schnell und bequem von der sitzenden in die stehende Tätigkeit und zurück wechseln, sowie umgekehrt. Selbst bei der noch stattfindenden geringen Höhenanpassung von z. B. 7 cm bei einem Nutzer, hat der Nutzer nicht das Gefühl lange auf die einzustellende Tischposition warten zu müssen, sondern kann unmittelbar weiter arbeiten. Sofern ein Nutzer z. B. mit kleiner Körpergröße nur eine Steh-Arbeitshöhe von 100 cm wünscht, kann er als Höhenkorrekturfaktor - 7cm einstellen und bedarf es dann nur dieser Höhenanpassung.

In einer erfindungsgemäßen Ausgestaltung der Erfindung kann demnach eine Höhenverstelleinrichtung vorgesehen sein, die einen Hub von maximal 14 cm erfordert. Es hat sich gezeigt, dass die allermeisten Nutzer mit einer Höhenanpassung von etwa +/- 3cm klar kommen.

In einer bevorzugten Ausführungsform der Erfindung ist vorgesehen, dass die obere und untere Tischplatte einstückig und/oder einteilig ausgebildet sind. So kann die Platte aus Metall z. B. in einem Umformverfahren durch Biegen aus einer Platte hergestellt werden.

Ebenfalls vorteilhaft ist eine Lösung, bei der die untere und obere Tischplatte über einen vertikalen Tischplattenabschnitt oder alternativ einen Verbindungsabschnitt miteinander verbunden sind.

In einer somit weiteren vorteilhaften Ausgestaltung der Erfindung ist daher vorgesehen, dass die obere Tischplatte eine Breite aufweist, die etwa 30 - 60%, vorzugsweise etwa 50% der Breite der unteren Tischplatte entspricht. So kann z. B. jeweils die linke Hälfte des Tisches einen unteren Tischplattenabschnitt und einen darüber angeordneten oberen Tischplattenabschnitt aufweisen, während der Arbeitsbereich in der daneben liegenden rechten Tischhälfte nur von der unteren Tischplatte gebildet wird.

Das "sandwichartige" Anordnen der Tischplatten (mit dem definierten Abstand) im Stehbereich, bietet dadurch die Möglichkeit die Fläche unter der Steharbeitsfläche ebenfalls zu nutzen.

Eine somit bevorzugte Ausgestaltung der Erfindung sieht vor, dass sich die Arbeitsfläche der obere Tischplatte bei einer lotrechten Projektion auf die untere Tischplatte betrachtet, unmittelbar oberhalb der unteren Tischplatte (z. B. mit dem Abstand von etwa 33cm) befindet, so dass der verbleibende Arbeitsbereich der unteren Tischplatte, über dem sich kein Tischplattenabschnitt der oberen Tischplatte befindet, von oben her frei zugänglich ist und einen Sitzarbeitsbereich definiert.

Eine weitere ebenfalls bevorzugte Ausgestaltung der Erfindung sieht vor, eine Steuerungseinrichtung (bevorzugt ansteuerbar über eine APP auf einem mobilen Endgerät) vorgesehen ist, die eine automatische Höhenanpassung für einen Nutzer vornehmen kann bzw. vornimmt. Hierzu registriert diese, ob sich ein (über eine Nutzerschnittstelle) identifizierter Nutzer in der sitzenden oder stehenden Position am Tisch befindet und abhängig von für diesen Nutzer hinterlegten personenbezogenen Daten, insbesondere betreffend einer oder mehrerer Körperabmessungen (wie Beinlänge, Körpergröße, Oberkörperlänge, etc.) nimmt die Steuerungseinrichtung je nach Sitz- oder Stehposition eine automatische Höhenanpassung vor. Dabei ist es weiter denkbar, dass eine Höhenanpassung nach einer bestimmten Verweildauer in einer Position automatisch vorgenommen wird, so dass der Nutzer damit gleichzeitig aufgefordert wird seine Position zu wechseln.

Eine APP oder Benutzersoftware kann dabei so ausgelegt sein, dass das gesamte Benutzerverhalten gespeichert wird und die Daten ausgewertet werden können. Der Nutzer kann ferner individuelle Daten hinterlegen, wie z. B. den gewünschten Höhenkorrekturfaktor entsprechend seiner Körpergröße.

Ebenfalls vorteilhaft ist es, wenn eine Gesichtserkennungseinrichtung vorgesehen ist, welche anhand biometrischer Daten den jeweiligen Tischnutzer (insbesondere bei mehreren Nutzern) automatisch oder auf eine Benutzeranfrage hin erkennt und mittels der Steuerungseinrichtung dann automatisch die für diesen Nutzer gespeicherte Tischhöhe einstellt.

Weiter Vorteilhaft ist es, wenn die Steuerungseinrichtung weitere Kommunikationskanäle und Schnittstellen bereitstellt, um eine Kommunikation und ein aktives Nutzerverhalten an dem Arbeitstisch zu ermöglichen. Jeder Nutzerkanal kann dabei individuell auf die Bedürfnisse des Tischnutzers eingestellt oder angepasst werden, wozu die Software anpassbare oder auswählbare Voreinstellungen anbietet. Der Tisch kann neben der Steuerungseinrichtung auch Geräte, Sensoren und Aktoren aufweisen, welche bei einem Ansprechen der jeweiligen Einheit über einen Kommunikationskanal die gewünschten Handlungen oder Anweisungen ausführt. So kann z. B. eine Sensorik zur Positionserkennung eines Tischnutzers vorgesehen sein. Ein Telefon kann dann selbsttätig über einen Kommunikationskanal die Positionseigenschaft einlesen (z. B. Nutzer nicht anwesend) und eine entsprechende Antwort an den Anrufer schicken. Ein Beleuchtungssensor kann je nach Tischposition dem Nutzer anbieten die Ausleuchtung des Tisches der Position anzupassen und dergleichen. Generell können auch eine Vielzahl an APP's angebunden werden, so dass neben der herkömmlichen Kommunikation mit anderen Personen auch eine Kommunikation mit Softwareapplikationen möglich wird. Diese können entweder gezielt aktiv vom Tischnutzer ausgenutzt werden oder passiv über eine Anweisung oder eine Instruktion. So lassen sich diverse Funktionen in der Steuerung des Tisches integrieren und wird ein "intelligenter" Tisch bereit gestellt. Auch die gesamten Bewegungsmuster und Anzahl der Tischveränderungen und damit Positionswechsel kann als Datenbasis für weitere Softwareapplikationen genutzt werden. So kann ferner eine Interaktion zwischen einem virtuellen Sekretariat und dem Tischnutzer installiert werden, die ebenfalls von der Steuerungseinrichtung realisierbar ist.

Weiter vorteilhaft ist es, wenn die Orientierung der zu einem Nutzer gerichteten Vorderkante der oberen Tischplatte unter einem schrägen Winkel von etwa 30° zu der Orientierung der Vorderkante der unteren Tischplatte ausgebildet ist. Denkbar ist es auch, dass die obere Tischplatte über ein Gelenk, wie z.B. eine Drehsäule um die Säulenachse schwenkbar ausgebildet ist, so dass sich der Nutzer den Winkel und die Position der oberen Tischplatte nach seinen persönlichen Wünschen einstellen kann. Ferner kann durch ein Wegschwenken ggf. die untere Tischplatte auch in dem Bereich genutzt werden in dem sich in der Ausgangsposition darüber die obere Tischplatte befindet.

Zur Herstellung einer stabilen Steharbeitsfläche kann vorgesehen sein, dass eine vertikale Stützstrebe zwischen der unteren Tischplatte und der oberen Tischplatte verläuft. Auf diese Weise kann sich der Nutzer zur Entlastung auch auf der Tischplatte abstützen.

Sofern die Höhe der unteren Tischplatte auch variabel sein soll, kann man einen weiteren Höhenverstellbereich für die untere Tischplatte realisieren, indem zusätzlich die Einrichtung über ein Teleskop um ca. 30 - 40 cm höhenverstellbar ausgebildet ist.

Ein weiterer Aspekt der vorliegenden Erfindung betrifft eine Einrichtung und ein Verfahren zum Einrichten und Anpassen der Höhe einer Tischplatte eines mit einem Steuerungssystem zum automatischen oder durch einen Benutzer aktivierten synchronen Einstellen der Höhe der Tischplatten eines wie zuvor beschriebenen Arbeitsplatzsystems beim Wechsel von einer Sitz- in eine Stehposition und/oder umgekehrt für einen individuellen Nutzer, mit den folgenden Schritten:
1. Eingabe von nutzerspezifischen Körperdaten, wie zum Beispiel Körpergröße, Beinlänge, Oberkörperlänge eines Nutzers;
2. Einstellen einer ersten Höhenposition der unteren Tischplatte für den Nutzer, die einer gewünschten Höhe zum Arbeiten in der Sitzposition entspricht;
3. Ermitteln, ob bei dieser Höhenposition der untern Tischplatte die Höhe der oberen Tischplatte für einen im System hinterlegten Referenz-Nutzer mit entsprechenden Körperabmessungen übereinstimmt und bei Feststellen einer Abweichung ein Höhenkorrekturwert im Bereich zwischen +/- 7 cm hinterlegt wird, so dass bei einem erfolgten oder detektierten Wechsel dieses Nutzers von der Sitzposition in die Stehposition die Steuerung benutzergesteuert oder automatisch eine Höhenanpassung entsprechend dem Höhenkorrekturwert durchführt sowie eine entsprechende Korrektur in entsprechend umgekehrter Richtung erfolgt, wenn der Nutzer von seiner Stehposition in seine Sitzposition zurückkehrt.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt.

Es zeigt:
- Fig. 1: eine perspektivische Rückansicht auf ein erstes Ausführungsbeispiel der vorliegenden Erfindung;
- Fig. 2: eine perspektivische Vorderansicht auf den Tisch aus der Figur 1;
- Fig. 3: eine Seitenansicht von vorne auf den Tisch aus Figur 1;
- Fig. 4: eine Seitenansicht von hinten auf den Tisch aus Figur 1;
- Fig. 5: eine Aufsicht von oben auf den Tisch aus Figur 1 und eine Variante mit schwenkbarer oberer Tischplatte;
- Fig. 6: eine perspektivische Vorderansicht auf ein zweites Ausführungsbeispiel der vorliegenden Erfindung;
- Fig. 7: eine perspektivische Rückansicht auf den Tisch aus der Figur 6;
- Fig. 8: eine perspektivische Vorderansicht auf ein drittes Ausführungsbeispiel der vorliegenden Erfindung und
- Fig. 9: eine Aufsicht von oben auf den Tisch aus Figur 8.

Im Folgenden wird die Erfindung mit Bezug auf die Figuren 1 bis 8 näher erläutert, wobei gleiche Bezugszeichen in den Figuren auf gleiche funktionale und/oder strukturelle Merkmale hinweisen.

In den Figuren 1, 6 und 8 sind drei beispielhafte Ausgestaltungen von erfindungsgemäßen Arbeitsplatzsystemen, nämlich Bürotischen 1 gezeigt. Die Tische 1 besitzen jeweils ein Tragegestell 10 aus einem linken Tischgestell 10a und einem rechten Tischgestell 10b, die jeweils eine höhenverstellbare Säule 12 aufweisen, an dessen oben Ende eine Traverse 13 zur Auflage der unteren Tischplatte T1 vorgesehen ist.

Die Tische 1 definieren einen Sitzarbeitsbereich (bei diesen Ausführungen jeweils in der im Wesentlichen rechten Hälfte des Tisches 1) und einen Steharbeitsbereich (in der im Wesentlichen linken Hälfte) des Tisches 1, wobei unterhalb der oberen Tischplatte T2 auch ein erweiterter Nutzerbereich für die Sitzposition und damit den Sitzarbeitsbereich ausgebildet ist.

Das in Höhenrichtung H höhenverstellbares Tragegestell 10 dient der synchronen Höhenverstellung der zwei auf unterschiedlichen Arbeitsebenen A1, A2 am Tragegestell 10 befestigten Tischplatten T1, T2.

Die Tischplatten T1, T2 sind in einem festen Abstand von 33cm in Höhenrichtung H zueinander an dem Tragegestell befestigt, wobei die obere Tischplatte T2 in Höhenrichtung betrachtet oberhalb der Arbeitsebene A1 der unteren Tischplatte T1 angeordnet ist. In dem Ausführungsbeispiel der Figuren 1 bis 5 sind die obere und untere Tischplatte T1, T2 einstückig ausgebildet.

Wie in den Figuren 2, 7 und 8 weiter zu erkennen, sind die untere und obere Tischplatte T1, T2 über einen vertikalen Tischplattenabschnitt T3 miteinander verbunden.

Aus den Aufsichten gemäß den Figuren 2 und 8 lässt sich erkennen, dass die obere Tischplatte T2 eine Breite B2 aufweist, die etwa 50% der Breite B1 der unteren Tischplatte T1 entspricht. Ferner ist zu erkennen, dass die Orientierung der zu einem Nutzer gerichteten Vorderkante V2 der oberen Tischplatte T2 unter einem Winkel von etwa 20° zu der Orientierung der Vorderkante V1 der unteren Tischplatte T1 bzw. ein Winkel von 160 ° dazwischen eingeschlossen ist.

Ebenfalls ist aus den Figuren zu den unterschiedlichen Ausführungsvarianten zu entnehmen, dass eine vertikale Stützstrebe 30 zwischen der unteren Tischplatte T1 und der oberen Tischplatte T2 verläuft.

In der unteren Ansicht der Figur 5 ist die obere Tischplatte nicht mit der unteren Tischplatte einstückig verbunden, sondern lässt sich die obere Tischplatte über ein Gelenk, nämlich eine Drehsäule D um die Säulenachse um einen gewünschten Drehwinkel drehen, so dass sich der Nutzer den Winkel und die Position der oberen Tischplatte nach seinen persönlichen Wünschen einstellen kann. Hierbei kann entweder in der unteren Tischplatte ein Schienensystem S eingebracht werden in welches ein von der oberen Tischplatte nach unten ragendes Bein S mit einem Eingriffsende (z. B. einem Rollensatz) hinein greift, so dass die obere Tischplatte bei der Drehbewegung abgestützt wird. Das Bein kann dabei an seinem oberen Ende an der Tischplatte befestigt sein.

Besonders vorteilhaft ist es, wenn eine Führungsschiene F in die Tischplatte eingelassen ist, so dass keine störende Erhebung aus der Tischplatte hervorsteht.

In einer ebenfalls alternativen Lösung (siehe Figur 10) kann sich ein Bein an der Seitenkante des Tisches oder an einer passenden Stelle, die den Nutzer möglichst wenig beeinträchtigt von der unteren Tischplatte nach oben bis zur Unterseite der oberen Tischplatte erstrecken. Mit Vorteil befindet sich an dem oberen Ende eine Lagerrolle auf der die obere Tischplatte auflagert, vorzugsweise eine drehbeweglich angeordnete Lagerrolle. Wird dann die obere Tischplatte in eine gewünschte Nutzerposition gedreht, so bewegt sich die Tischplatte auflagernd auf dem Stützbein und ist dadurch abgestützt.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht, ohne dabei vom Schutzumfang der vorliegenden Anmeldung abzuweichen, wie er in den nachfolgenden Ansprüchen festgelegt wird.

## Patentansprüche

1. Arbeitsplatzsystem (1), insbesondere Bürotisch mit einem Sitzarbeitsbereich und einem Steharbeitsbereich umfassend ein in Höhenrichtung (H) höhenverstellbares Tragegestell (10) zur synchronen Höhenverstellung von zwei auf unterschiedlichen Arbeitsebenen (A1, A2) daran befestigten Tischplatten (T1, T2) zur Ausbildung je eines Sitz- und Steharbeitsbereiches, wobei die Tischplatten (T1, T2) in einem festen Abstand in Höhenrichtung (H) zueinander an dem Tragegestell befestigt sind und wobei die obere Tischplatte (T2) in Höhenrichtung betrachtet oberhalb der Arbeitsebene (A1) der unteren Tischplatte (T1) angeordnet ist, wobei die obere Tischplatte (T2) eine Breite aufweist, die etwa 30 - 60% der Breite der unteren Tischplatte (T1) entspricht, **dadurch gekennzeichnet, dass** der feste Abstand einer Oberseite (O) der unteren Tischplatte (T1) zu einer Unterseite (U) der oberen Tischplatte (T2) im Bereich zwischen 27 - 39 cm liegt und wobei eine Höhenverstelleinrichtung zur snychronen Höhenverstellung vorgesehen ist, deren Hub maximal 14 cm ist.

2. Arbeitsplatzsystem (1) nach Anspruch 1, wobei die obere und untere Tischplatte (T1, T2) einstückig und/oder einteilig ausgebildet sind.

3. Arbeitsplatzsystem (1) nach einem der vorhergehenden Ansprüche, **dadurch gekennzeichnet, dass** die untere und obere Tischplatte (T1, T2) über einen vertikalen Tischplattenabschnitt (T3) miteinander verbunden sind.

4. Arbeitsplatzsystem (1) nach einem der vorhergehenden Ansprüche, **dadurch gekennzeichnet, dass** sich die Arbeitsfläche der obere Tischplatte (T2) bei einer lotrechten Projektion auf die untere Tischplatte betrachtet, unmittelbar oberhalb der unteren Tischplatte (T1) befindet, so dass der verbleibende Arbeitsbereich der unteren Tischplatte (T1) über dem sich kein Tischplattenabschnitt der oberen Tischplatte (T2) befindet von oben her frei zugänglich ist und einen Sitzarbeitsbereich ausbildet.

5. Arbeitsplatzsystem (1) nach einem der vorhergehenden Ansprüche, **dadurch gekennzeichnet, dass** eine Steuerungseinrichtung vorgesehen ist, die registriert, ob sich ein identifizierter Nutzer in der sitzenden oder stehenden Position am Tisch befindet und abhängig von für diesen Nutzer hinterlegten personenbezogenen Daten, insbesondere betreffend einer oder mehrerer Körperabmessungen, die Steuerungseinrichtung je nach Sitz- oder Stehposition eine automatische Höhenanpassung im Bereich von - 7cm bis + 7cm, vorzugsweise 3cm bis + 3cm vornimmt.

6. Arbeitsplatzsystem (1) nach einem der vorhergehenden Ansprüche, **dadurch gekennzeichnet, dass** die Orientierung der zu einem Nutzer gerichteten Vorderkante (V2) der oberen Tischplatte (T2) unter einem Winkel von etwa 30° zu der Orientierung der Vorderkante (V1) der unteren Tischplatte (T1).

7. Arbeitspiatzsystem (1) nach einem der vorhergehenden Ansprüche, **dadurch gekennzeichnet, dass** eine vertikale Stützstrebe (30) zwischen der unteren Tischplatte (T1) und der oberen Tischplatte (T2) verläuft.

8. Verfahren zum Einrichten und Anpassen der Höhe einer Tischplatte eines mit einem Steuerungssystem zum automatischen oder durch einen Benutzer aktivierten synchronen Einstellen der Höhe der Tischplatten eines Arbeitsplatzsystems gemäß einem der vorhergehenden Ansprüche 1 bis 7 beim Wechsel von einer Sitz- in eine Stehposition und/oder umgekehrt für einen individuellen Nutzer, mit den folgenden Schritten:
a. Eingabe von nutzerspezifischen Körperdaten, wie zum Beispiel Körpergröße, Beinlänge, Oberkörperlänge eines Nutzers;
b. Einstellen einer ersten Höhenposition der unteren Tischplatte für den Nutzer, die einer gewünschten Höhe zum Arbeiten in der Sitzposition entspricht;
c. Ermitteln, ob bei dieser Höhenposition der untern Tischplatte (T1) die Höhe der oberen Tischplatte (T2) für einen im System hinterlegten Referenz-Nutzer mit entsprechenden Körperabmessungen übereinstimmt und bei Feststellen einer Abweichung ein Höhenkorrekturwert im Bereich zwischen +/- 7 cm hinterlegt wird, so dass bei einem erfolgten oder detektierten Wechsel dieses Nutzers von der Sitzposition in die Stehposition die Steuerung benutzergesteuert oder automatisch eine Höhenanpassung entsprechend dem Höhenkorrekturwert durchführt sowie eine entsprechende Korrektur in entsprechend umgekehrter Richtung erfolgt, wenn der Nutzer von seiner Stehposition in seine Sitzposition zurückkehrt.

## Claims

1. A workstation system (1), in particular an office desk having a seated work area and a standing working area, comprising a support frame (10) height-adjustable along the vertical axis H for synchronously adjusting the height of two desktops (T1, T2) attached to said frame at different work levels (A1, A2) for forming respective seated and standing working areas, wherein the desktops (T1, T2) are attached to the support frame at a fixed distance to each other on the vertical axis H, wherein the upper desktop (T2) is arranged above the working level (A1) of the lower desktop (T1) as seen along the vertical axis, the upper desktop (T2) has a width (B2) which corresponds to about 30-60 of the width (B1) of the lower desktop (T1), **characterized in that** the fixed distance of a top (O) from the lower desktop (T1) to a bottom (U) of the upper desktop (T2) lies in the range between 27-39 cm, and wherein a height adjustment device is provided with a travel of no more than 14 cm.

2. The workstation system (1) according to Claim 1, wherein the upper and lower desktops (T1, T2) are formed from a single piece and/or a single component.

3. The workstation system (1) according to any one of the preceding claims, **characterized in that** the lower and upper desktops (T1, T2) are connected to each other via a vertical desk section (T3).

4. The workstation system (1) according to any one of the preceding claims, **characterized in that** the work surface of the upper desktop (T2) is positioned directly above the lower desktop (T1) as seen in a perpendicular projection onto the lower desktop, such that the remaining working area of the lower desktop (T1), above which no section of the upper desktop (T2) is located, is freely accessible from above and defines a seated work area.

5. The workstation system (1) according to any one of the preceding claims, **characterized in that** a control device is provided, which detects whether an identified user is in the seated or standing position at the desk, whereupon the control device, depending on personal data stored for that user, in particular with regard to one or more body dimensions, performs an automatic height adjustment in the range of -7 cm to +7 cm, preferably -3 cm to +3 cm, to accommodate a seated or standing position, as needed.

6. The workstation system (1) according to any one of the preceding claims, **characterized in that** the orientation of the front edge (V2) of the upper desktop (T2), which is directed toward a user, is at an angle of about 30° to the orientation of the front edge (V1) of the lower desktop (T1).

7. The workstation system (1) according to any one of the preceding claims, **characterized in that** a vertical support strut (30) extends between the lower desktop (T1) and the upper desktop (T2).

8. A method for setting up and adjusting the height of a desktop of a workstation system according to any one of Claims 1 to 11, which is equipped with a control system for the automatic or user-activated synchronous adjustment of the height of the desktops of said workstation, when switching from a seated to a standing position, and/or vice versa, for an individual user, with the following steps:
a. Entering user-specific physical data, such as height, leg length or torso length of a user;
b. Setting a first height position of the lower desktop for the user, which corresponds to a desired height for working in the seated position;
c. Determining whether the height of the upper desktop (T2) at said height position of the lower desktop (T1) matches the corresponding body measurements for a reference user stored in the system and, if a deviation is detected, store a height correction value in the range between +/- 7 cm, such that, in case of an actual or detected change of this user from the seated position to the standing position, the controller performs, either automatically or user-prompted, a height adjustment according to the height correction value, and a corresponding correction is performed in the opposite direction when the user returns from the standing position to a seated position.

## Revendications

1. Système de poste de travail (1), en particulier table de bureau comportant un espace de travail assis et un espace de travail debout, comprenant un châssis de support (10) réglable en hauteur dans le sens de la hauteur (H) pour le réglage synchrone de la hauteur de deux plateaux de table (T1, T2) qui y sont fixés sur différents plans de travail (A1, A2) pour former chacun un espace de travail assis et un espace de travail debout, dans lequel les plateaux de table (T1, T2) sont fixés au châssis de support à une distance fixe l'un de l'autre dans la direction de la hauteur et dans lequel le plateau de table supérieur (T2), vu dans la direction de la hauteur, est disposé au-dessus du plan de travail (A1) du plateau de table inférieur (T1),
dans lequel le plateau de table supérieur (T2) présente une largeur qui correspond à environ 30 à 60 % de la largeur du plateau de table inférieur (T1), **caractérisé en ce que** la distance fixe entre un côté supérieur (O) du plateau de table inférieur (T1) et un côté inférieur (U) du plateau de table supérieur (T2) est compris dans la plage située entre 27 et 39 cm, et dans lequel un dispositif de réglage de hauteur est prévu pour un réglage synchrone de la hauteur, dont la course est de 14 cm maximum.

2. Système de poste de travail (1) selon la revendication 1, dans lequel les plateaux de table supérieur et inférieur (T1, T2) sont formés d'un seul tenant et/ou de façon monobloc.

3. Système de poste de travail (1) selon l'une des revendications précédentes, **caractérisé en ce que** les plateaux de table inférieur et supérieur (T1, T2) sont reliés entre eux par l'intermédiaire d'une section de plateau de table verticale (T3).

4. Système de poste de travail (1) selon l'une des revendications précédentes, **caractérisé en ce que** le plan de travail du plateau de table supérieur (T2), vu en projection verticale sur le plateau de table inférieur, se trouve directement au-dessus du plateau de table inférieur (T1), de sorte que l'espace de travail restant du plateau de table inférieur (T1), au-dessus de laquelle aucune section de plateau de table du plateau de table supérieur (T2) ne se trouve, est librement accessible par le haut et forme un espace de travail assis.

5. Système de poste de travail (1) selon l'une des revendications précédentes, **caractérisé en ce qu'**il est prévu un dispositif de commande qui enregistre si un utilisateur identifié se trouve en position assise ou debout à la table et, en fonction de données personnelles enregistrées pour cet utilisateur, en particulier concernant une ou plusieurs dimensions corporelles, le dispositif de commande effectue un réglage automatique de la hauteur dans la plage de - 7 cm à + 7 cm, de préférence 3 cm à + 3 cm, en fonction de la position assise ou debout.

6. Système de poste de travail (1) selon l'une des revendications précédentes, **caractérisé en ce que** l'orientation du bord avant (V2) dirigé vers un utilisateur du plateau de table supérieur (T2) fait un angle d'environ 30° par rapport à l'orientation du bord avant (V1) du plateau de table inférieur (T1).

7. Système de poste de travail (1) selon l'une des revendications précédentes, **caractérisé en ce qu'**une entretoise de support verticale (30) s'étend entre le plateau de table inférieur (T1) et le plateau de table supérieur (T2).

8. Procédé de réglage et d'adaptation de la hauteur d'un plateau de table avec un système de commande pour le réglage synchrone automatique ou activé par l'utilisateur de la hauteur des plateaux de table d'un système de poste de travail selon l'une des revendications précédentes 1 à 7 lors du passage d'une position assise à une position debout et/ou inversement pour un utilisateur individuel, comportant les étapes suivantes :
a. Saisie de données corporelles spécifiques à l'utilisateur, telles que la taille, la longueur des jambes, la longueur du haut du corps d'un utilisateur ;
b. Définition d'une première position en hauteur du plateau de table inférieur pour l'utilisateur, qui correspond à une hauteur souhaitée pour travailler en position assise ;
c. Détermination de la question de savoir si, compte tenu de cette position en hauteur du plateau de table inférieur (T1), la hauteur du plateau de table supérieur (T2) pour un utilisateur de référence mémorisé dans le système concorde avec les dimensions corporelles correspondantes et, si un écart est détecté, une valeur de correction de la hauteur comprise entre +/- 7 cm est enregistrée, de sorte que, en cas de changement survenu ou détecté de la position assise à la position debout par cet utilisateur, la commande effectue de manière commandée par l'utilisateur ou automatiquement un réglage de la hauteur en fonction de la valeur de correction de la hauteur et une correction correspondante est effectuée dans la direction opposée lorsque l'utilisateur revient de sa position debout à sa position assise.
